# FASCICULE DE BREVET EUROPEEN

(11) **EP 0 092 510 B1**
(45) Date de publication et mention de la délivrance du brevet: **22.10.1986**
(21) Numéro de dépôt: 83810120.2
(22) Date de dépôt: 24.03.1983
(51) Int. Cl.: G04B 37/18

(54) **Boîtier de montre**
Uhrgehäuse
Watch case

(30) Priorité: 16.04.1982 CH 2307/82
(43) Date de publication de la demande: 26.10.1983
(73) Titulaire: Fabrique de montres DELANEAU SA, CH-2500 Bienne (CH)
(72) Inventeur: Tschudin, Rolf, CH-2500 Bienne (CH)
(74) Mandataire: Seehof, Michel

## Description

La présente invention concerne un boîtier de montre, en particulier de montre bracelet, comprenant un rideau souple formé d'éléments assemblés, le rideau étant susceptible de coulisser dans des rainures de plaques de support formant les faces latérales du boîtier pour recouvrir et protéger la glace et des moyens de butée pour limiter le déplacement du rideau. Un tel boîtier avec un rideau souple est connu du brevet suisse CH-A-144 054. Le boîtier de montre selon ce brevet comprend en plus du rideau souple un ressort placé sous le mouvement, relié d'une part à une partie fixe et d'autre part à une extrémité du rideau et cherchant constamment à tirer celui-ci sous le mouvement pour dégager le cadran. Ce ressort rend la fabrication plus compliquée et en conséquence plus onéreuse et il augmente le volume du boîtier.

Le document DE-U-1 646175 concerne une montre portable avec un rideau souple entièrement logé sous forme enroulée dans le boîtier et sortant de celui-ci par une fente pour coulisser dans des rainures semi-circulaires. Une telle construction conduit à une épaisseur relativement grande de la montre et elle n'est pas adaptée à la construction d'une montre bracelet en exécution plate.

Le document DE-U-1 658 738 concerne une montre de style dont la rainure dans laquelle coulisse le rideau souple n'est pas en circuit fermé, car une partie fixe du rideau servant de butée n'est pas en circuit fermé, car une partie fixe du rideau servant de butée n'est pas montée ni fixée dans la rainure, ce qui est une complication supplémentaire. En outre, le couvercle protégeant les organes de commande de la montre n'a pas pour fonction accessoire de protéger le poignet mais de servir d'appui pour la pose de la montre sur une table. Enfin, la montre n'est pas une montre bracelet et elle n'est pas d'exécution plate.

En conséquence, le but de la présente invention est de réaliser un boîtier de montre, en particulier de montre bracelet, avec un rideau de construction simple et ne nécessitant qu'un faible volume additionnel pour permettre la construction d'une montre en exécution plate. Ce but est atteint par un boîtier de montre tel que celui décrit dans la revendication 1.

Le dessin annexé représente, schématiquement et à titre d'exemple une forme d'exécution de l'objet de l'invention.
La figure 1 est une vue en perspective de l'objet de l'invention,
la figure 2 est une coupe longitudinale de la figure 1,
la figure 3 montre un détail de la figure 1, et
la figure 4 est un détail agrandi de la figure 3.

Dans la figure 1 on reconnaît le boîtier 1, une partie d'un bracelet 2 et le rideau souple 3. Le boîtier 1, de forme rectangulaire, comprend une carrure 4 rectangulaire, recevant le mouvement de montre avec le cadran 5, recouvert par une glace 6, par exemple en saphir, et un fond 7. Aux deux côtés longitudinaux de la carrure 4 sont fixées respectivement des plaques de support 8 et 9. Les deux extrémités des plaques de support constituent des anses comportant des ouvertures 10 pour recevoir les barrettes de fixation du bracelet. Une des plaques de support, 8, comporte une ouverture 11 pour la tige de remontoir. Les faces intérieures 12 et 13 de chacune des plaques de support 8 et 9 sont pourvues d'une rainure circulaire 14, c'est-à-dire une rainure continue, parallèle au pourtour de la plaque de support. Dans la figure 2 on reconnaît, fixée aux deux plaques de support une protection 15 à l'extérieur du fond 7 du boîtier de sorte que le rideau souple 3 glisse entre le fond du boîtier 7 et la protection 15. Cette protection 15 peut être, par exemple, constituée comme grille.

Comme il ressort de la figure 3, le rideau souple est constitué d'éléments tubulaires 16, chaque élément tubulaire recevant un fil 17, dépassant des deux côtés de l'élément. Les éléments tubulaires sont assemblés par des maillons de liaison 18, chaque maillon étant constitué par deux parties sectionnées 19 d'éléments tubulaires, soudées ou brasées ensemble. Pour assembler les éléments tubulaires, une rangée de maillons de liaison 18 est enfilée librement sur les fils, des deux côtés, pour former des paires d'éléments tubulaires. Pour lier les paires entre elles, un maillon de liaison est enfilé sur un fil d'une paire et sur un autre fil de la paire suivante. Un fil seulement est lié à un maillon de liaison et ceci en diagonale, c'est-à-dire que dans la figure 3, le deuxième fil à droite est fixé au premier maillon de liaison 18 et à gauche, le troisième fil est lié au premier maillon de liaison, et de suite. Il en résulte un rideau souple dont les deux grands côtés, c'est-à-dire les fils dépassant les éléments tubulaires et les maillons de liaison coulissent dans les rainures 14. Pour mouvoir le rideau une plaquette 20 est fixée sur une extrémité du rideau souple.

Puisque la rainure 14 est circulaire, c'est-à-dire continue, il est nécessaire de prévoir des moyens de butée pour la position ouverte et la position fermée du rideau souple. Ces moyens de butée 21 sont constitués par les mêmes éléments tubulaires 16 et les fils 17 que le rideau souple, seulement ces éléments tubulaires et les fils sont fixés dans la rainure 14. Une extrémité de ces moyens, positionnée du côté cadran forme la butée 22 pour la position fermée et l'autre extrémité de ces moyens, positionnée du côté fond, forme la butée 23 pour la position ouverte du rideau souple.

Dans une forme d'exécution il est prévu de fabriquer le boîtier dans sa totalité y compris le rideau souple, entièrement en or ou dans un autre métal noble. La construction du rideau souple se prête en particulier à l'utilisation de l'or, mais il est évident que la construction de ce boîtier n'est pas liée à ce métal et que d'autres matériaux peuvent être utilisés. Du fait de faire coulisser le rideau souple par des fils minces et du fait qu'il n'y a pas besoin d'un ressort, il est possible de réaliser une construction très plate. Il n'est pas nécessaire de prévoir des éléments tubulaires d'une seule pièce, mais il est possible de les réaliser en plusieurs pièces et de prévoir des matériaux différents pour différentes pièces des éléments tubulaires et de ce fait d'introduire des éléments de décoration en utilisant par exemple de l'or de différentes teintes ou d'autres métaux nobles. Il est évident qu'en particulier les plaques de support et la plaquette 20 peuvent être serties de pierres précieuses.

La construction est particulièrement avantageuse pour une montre bracelet, mais elle n'est pas limitée à une telle montre. Il est aussi possible d'utiliser ce même principe pour une montre de table ou pour un réveil.

## Revendications

1. Boîtier de montre, en particulier de montre bracelet, comprenant un rideau souple (3) formé d'éléments assemblés (16), le rideau étant susceptible de coulisser dans des rainures (14) des faces intérieures des plaques de support (8, 9) formant les faces latérales du boîtier pour recouvrir et protéger la glace (6) et des moyens de butée (22, 23) formés des mêmes éléments que ceux du rideau (3) pour limiter le déplacement de celui-ci caractérisé en ce que les rainures (14) sont pratiquées selon un tracé en circuit fermé sensiblement parallèle au pourtour des plaques de support (8, 9), en ce que les moyens de butée (22, 23) sont fixés dans les mêmes rainures (14), et en ce qu'il est prévu une plaque de protection (15) fixée aux plaques de support (8, 9) sous le fond (7) du boîtier, le rideau (3) coulissant entre le fond (7) et la plaque de protection (15).

2. Boîtier selon la revendication 1, caractérisé en ce que le rideau souple (3) est constitué par des éléments tubulaires (16), chacun de ces éléments recevant un fil (17) dépassant des deux côtés dudit élément et coulissant dans les rainures (14), les éléments tubulaires étant assemblés par deux rangées de maillons de liaison (18), une rangée étant enfilée librement sur les fils pour former des paires d'éléments tubulaires et l'autre rangée liant un fil d'une paire avec un fil de la paire suivante, un des deux fils seulement étant fixé au maillon de liaison.

3. Boîtier selon la revendication 2, caractérisé en ce que les maillons de liaison (18) sont formés par deux parties sectionnées (19) d'un élément tubulaire (16), brasés ou soudés ensemble.

4. Boîtier selon l'une des revendications 1 à 3, caractérisé en ce qu'il est de forme rectangulaire et que les plaques de support (8, 9) sont pourvues d'ouvertures (10) pour recevoir les barrettes d'un bracelet (2).

5. Boîtier selon la revendication 1 ou 2, caractérisé en ce que le rideau souple est pourvu d'une plaquette (20) pour le manipuler.

6. Boîtier selon l'une des revendications 1 à 5, caractérisé en ce que toutes les pièces sont fabriquées en métal noble, en particulier en or.

7. Boîtier selon les revendications 2 et 6, caractérisé en ce que les éléments tubulaires sont fabriqués en plusieurs pièces.

8. Boîtier selon la revendication 7, caractérisé en ce que des matériaux différents sont utilisés pour les différentes pièces des éléments tubulaires.

## Claims

1. A watch case, more particularly for a wrist- watch, comprising a rollshutter (3) formed by assembled elements (16), the shutter being capable to slide in grooves (14) of the internal faces of supporting plates (8, 9) forming the lateral faces of the case for covering and protecting the glass (6), and abutment means (22, 23) formed by the same elements than those of the shutter (3) for limiting the displacement of the latter, characterized in that the grooves (14) are made according to a closed loop-shaped tracing appreciably parallel to the periphery of the supporting plates (8, 9), in that the abutment means (22, 23) are fastened in the same grooves (14) and in that there is provided a protecting plate (15) secured to the supporting plates (8, 9) under the bottom (7) of the case, the curtain (3) sliding between the bottom (7) and the protecting plate (15).

2. A case according to claim 1, characterized in that the roller shutter (3) is composed of tubular elements (16), each of said elements receiving a wire (17) projecting from both sides of said elements and sliding in said grooves (14), the tubular elements being assembled by two rows of connecting links (18), one row being freely strung on the wires for forming pairs of tubular elements and the other row connecting one wire of a pair with one wire of the next pair, only one of both wires being fastened to said connecting link.

3. A case according to claim 2, characterized in that the connecting links (18) are composed of two severed parts (19) of a tubular element (16) brazed or welded together.

4. A case according to one of the claims 1 to 3, characterized in that it is of rectangular shape and that the supporting plates (8, 9) are provided with openings (10) for receiving the lugs for a wristlet (2).

5. A case according to claim 1 or 2, characterized in that the roll shutter is provided with a plate (20) for permitting its manipulation.

6. A case according to one of the claims 1 to 5, characterized in that all pieces are manufactured of precious metal, more particularly gold.

7. A case according to claim 2 and 6, characterized in that the tubular elements are manufactured in several pieces.

8. A case according to claim 7, characterized in that different materials are used for the different pieces of the tubular elements.

## Patentansprüche

1. Uhrgehäuse, insbesondere für eine Armbanduhr, mit einem Rolladen (3), der aus zusammengebauten Elementen (16) gebildet ist, wobei der Rolladen in Nuten (14) der inneren Flächen der Trägerplatten (8, 9), die die Seiten des Gehäuses bilden, gleitbar ist, um das Glas (6) zu überdecken und zu schützen, und Anschlagmittel (22, 23), die aus den gleichen Elementen wie diejenigen des Rolladens (3) bestehen, um seine Verschiebung zu begrenzen, dadurch gekennzeichnet, dass die Nuten (14) gemäss einer merklich parallel zum Umfang der Trägerplatten (8, 9) verlaufenden, geschlossenen Bahn ausgebildet sind, dass die Anschlagmittel (22, 23) in den gleichen Nuten (14) befestigt sind, und dass eine Schutzplatte (15) vorgesehen ist, die an den Trägerplatten (8, 9) unterhalb des Bodens (7) des Gehäuses befestigt ist, wobei der Rolladen (3) zwischen dem Boden (7) und der Schutzplatte (15) gleitet.

2. Uhrgehäuse nach Anspruch 1, dadurch gekennzeichnet, dass der Rolladen (3) aus röhrenartigen Elementen (16) besteht, wobei jedes dieser Elemente einen Draht (17) enthält, der an beiden Seiten das Element überragt und in den Nuten (14) gleitet, wobei die Elemente durch zwei Reihen Verbindungsglieder (18) zusammengesetzt sind und eine Reihe frei auf den Drähten aufgezogen ist, um Paare von röhrenartigen Elementen zu bilden und die andere Reihe einen Draht eines Paares mit einem Draht des folgenden Paares verbindet, wobei nur einer der beiden Drähte am Verbindungsglied befestigt ist.

3. Uhrgehäuse nach Anspruch 2, dadurch gekennzeichnet, dass die Verbindungsglieder (18) aus zwei Teilen (19) eines röhrenartigen Elementes (16) gebildet sind, die miteinander hartgelötet oder geschweisst sind.

4. Uhrgehäuse nach einem der Ansprüche 1 bis 3, dadurch gekennzeichnet, dass es eine rechteckige Form aufweist, und die Trägerplatten (8, 9) mit Oeffnungen (10) versehen sind, um die Stege eines Armbands (2) aufzunehmen.

5. Uhrgehäuse nach Anspruch 1 oder 2, dadurch gekennzeichnet, dass der Rolladen mit einem Plättchen (20) versehen ist, um ihn handhaben zu können.

6. Uhrgehäuse nach einem der Ansprüche 1 bis 5, dadurch gekennzeichnet, dass sämtliche Teile aus Edelmetall, insbesondere Gold, hergestellt sind.

7. Uhrgehäuse nach Anspruch 2 und 6, dadurch gekennzeichnet, dass die röhrenartigen Elemente aus mehreren Teilen hergestellt sind.

8. Uhrgehäuse nach Anspruch 7, dadurch gekennzeichnet, dass die verschiedenen Teilen der Elemente aus verschiedenen Materialien gefertigt sind.
